# FASCICULE DE BREVET EUROPEEN

(11) **EP 0 373 087 B1**
(45) Date de publication et mention de la délivrance du brevet: **28.07.1993**
(21) Numéro de dépôt: 89440128.0
(22) Date de dépôt: 06.12.1989
(51) Int. Cl.: F41C 23/18, F41C 23/14

(54) **Carabine de tir de précision**
Karabiner hoher Präzision
High accuracy carbine

(30) Priorité: 06.12.1988 FR 8816188
(43) Date de publication de la demande: 13.06.1990
(73) Titulaire: Hossann, Bernard, F-67400 Illkirch Graffenstaden (FR)
(72) Inventeur: Hossann, Bernard, F-67400 Illkirch Graffenstaden (FR)
(74) Mandataire: Metz, Paul

(56) Documents cités:
- CH-A- 104 823
- FR-A- 2 510 247
- GB-A- 2 026 143
- US-A- 1 869 086
- US-A- 2 782 545
- US-A- 2 991 548
- US-A- 3 710 496
- US-A- 3 830 003
- US-A- 4 122 623

## Description

L'invention a trait à une carabine de tir de précision composée d'un canon, d'un mécanisme de mise à feu, d'un système de visée et d'une crosse.

La présente invention trouvera son application, plus particulièrement, dans l'industrie spécialisée dans la conception et la fabrication d'armes légères.

D'une manière générale, une carabine se compose d'un canon solidaire de la boite de culasse, celle-ci étant fixée sur la crosse.

La qualité et la précision d'une carabine dépend d'une part, des propriétés particulières du mécanisme de mise à feu. Celui-ci doit assurer la performance maximale de la munition et présenter, de ce fait, une dispersion des impacts la plus faible possible. D'autre part, ses caractéristiques techniques ne doivent pas se modifier au cours de tirs soutenus.

Quant à la crosse, elle constitue les moyens de préhension de la carabine et se trouve en contact direct avec le tireur. Cette crosse est munie de cinq points d'appui : appui main droite, appui main gauche, appui joue ou pommette, appui pectoral et appui épaule. Les quatre premiers appuis sont définis droite ou gauche selon que le tireur est droitier ou gaucher.

La qualité d'une crosse de carabine est déterminée par son aptitude à s'adapter à la morphologie du tireur. A cet effet, il est fréquent d'associer à la structure de base d'une crosse des appuis réglables permettant d'en modifier à volonté la position. Cependant, l'efficacité de ces règlages n'est réelle que dans la mesure où ils confèrent à ces différentes zones de contact avec le tireur des degrés de liberté suffisants pour satisfaire à des conditions dimensionnelles les plus diverses, notamment celle de s'adapter à la morphologie du tireur.

On notera, par ailleurs, que les réglages de ces appuis sont amenés à être modifiés en fonction de la position de tir, debout, à genoux ou couchée du tireur. Il en est, notamment, ainsi, de l'appui main gauche pour un tireur droitier situé, plus particulièrement, sur la partie avant de la crosse, sous le canon. En effet, la distance séparant cet appui de l'axe du canon est largement différente entre la position dite couchée et la position debout. Par ailleurs, il se produit une transposition de cet appui main gauche le long de la crosse entre la position couchée et la position à genoux.

Tel que cité ci-dessus, il existe une relation étroite entre la précision du tir obtenu et l'immobilité de la carabine par rapport au tireur. On ne peut chercher à atteindre une perfection de stabilité de la carabine, malgré les possibilités de réglage des appuis multiples, que par une conformation parfaitement adaptée de ces appuis qui doivent correspondre strictement à celle, soit de la main droite, soit de la pommette ou de la joue du tireur.

Or, il ne peut être envisagé, au niveau d'une fabrication industrielle, la réalisation en série de carabines strictement adaptées à chaque futur usager. C'est pour cette raison que ce dernier est amené à retravailler lui-même les zones de contact sur la crosse. Cependant, cette dernière étant conçue et réalisée d'une seule pièce, aucune erreur n'est permise au cours de l'usinage de cette crosse. De plus, pour conserver une telle identité carabine-tireur, la morphologie de celui-ci ne devra pas se modifier tout au long de la durée d'utilisation de la carabine, sans quoi il serait nécessaire de remplacer la crosse car elle ne peut pas être retaillée.

Un autre paramètre déterminant du degré de précision d'une carabine concerne la qualité d'ancrage du système de mise à feu et, notamment, de la boite de culasse dans la crosse. Cette qualité d'ancrage est notablement dépendante de la stabilité dimensionnelle que montre cette crosse à des conditions thermiques et hygrométriques variables.

Or, en raison de la pollution atmosphérique, du choix d'essence à pousse rapide et du sèchage industriel en étuve, il est pratiquement impossible de retrouver des bois stables de crosserie. De manière à réduire l'influence de ces variations sur la précision d'une carabine, plusieurs solutions ont été proposées. La première consiste à substituer au noyer servant habituellement de bois de crosserie une structure dite en lamellé-collé réalisée en hêtre. Toutefois, ceci se traduit par une capacité réduite d'adaptation de la crosse au tireur en raison des difficultés d'usinage accrues dues aux joints de colle fortement abrasifs pour les outils à bois.

Une autre solution permettant de résoudre, partiellement, le problème de stabilité dimensionnelle de la surface d'ancrage des crosses en noyer traditionnel, a consisté à réaliser cet ancrage au moyen de résines synthétiques dures. Toutefois, tel que précisé ci-dessus, l'ensemble de ces solutions ne permet en aucun cas, de résoudre, en totalité, le problème que posent les variations dimensionnelles d'une crosse en bois en fonction des conditions astmosphériques.

De plus, une crosse en bois, quelle que soit sa nature ou sa structure, influe de façon négative sur la précision du tir. Elle joue, en effet, un rôle d'amortisseur entre le mécanisme de mise à feu et le tireur, d'où il résulte une baisse des performances des munitions et de moins bonnes sensations pour le tireur. Il arrive, fréquemment, en outre, qu'une crosse en bois, transportée dans une soute à bagages d'avion, se fende sous l'action conjuguée de la baisse de pression atmosphérique et de la chute de température. En effet, ces variations provoquent le gonflement du bois et le fragilisent.

Afin de remédier à ces inconvénients, on a imaginé de munir la crosse d'une structure de maintien métallique reprenant les efforts (brevet US publié sous le n° 3,830,003). Les mécanisme de mise à feu et de déclenchement sont fixés sur cette structure par vis.

On a également envisagé de réaliser la crosse par deux profilés longitudinaux reliés entre eux à l'avant et à l'arrière par des plaques de manière à former un cadre rigide (brevet français publié sous le n°2 510 247). Le bloc de structure comprenant les mécanismes de mise à feu et de déclenchement peut ainsi être fixé sur les deux profilés de manière à réduire les phénomènes de vibrations et d'instabilité.

La présente invention a pour but de remédier à l'ensemble des inconvénients précités en proposant une carabine de tir de précision dont la crosse, de conception spécifique, permet de s'affranchir des conditions atmosphériques et de conserver un degré de précision constant.

Un autre but de la présente invention consiste à proposer une carabine de tir de précision susceptible d'être adaptée, aisément, à la morphologie d'un ou de plusieurs tireurs en raison d'une interchangeabilité des différents appuis ou zones de contact.

A cet effet, l'invention concerne une carabine de tir de précision telle que définie dans la revendication 1.

Les avantages obtenus grâce à cette invention consistent, essentiellement, en ce que la crosse à ossature métallique peut s'intégrer directement au mécanisme de mise à feu, de sorte qu'entre ces derniers existe une liaison rigide quel que soit le degré d'hygrométrie ou de température ambiante.

Une telle structure métallique permet, en outre, le montage d'appuis du type interchangeable et parfaitement réglables, ces appuis pouvant, de ce fait, être aisément modifiés en fonction de la morphologie du tireur.

D'autres buts et avantages de la présente invention apparaîtront au cours de la description qui va suivre et qui n'est donnée, cependant, qu'à titre d'exemple non limitatif.

La compréhension de cette description sera facilitée en se référant aux dessins joints en annexe dans lesquels :
- la figure 1 est une vue schématique de profil d'une carabine conforme à la présente invention ;
- la figure 2 est une vue schématique de profil de l'ensemble formant le boîtier de la culasse et l'ossature métallique de la crosse ;
- la figure 3 est une vue schématique et en coupe partielle de l'appui épaule droite ou gauche ;
- la figure 4 est une vue en coupe selon la ligne IV-IV de la figure 3.

On se réfère plus particulièrement aux figures 1 et 2.

L'invention se rapporte à une carabine dont la principale qualité requise est la précision et la fiabilité du tir. Plus précisément, cette invention a pour but d'optimiser son fonctionnement de sorte qu'elle soit en mesure de restituer la précision maximum aux munitions. Par ailleurs, elle cherche à réduire le nombre de paramètres influant cette précision.

D'une manière générale, une carabine 1 se compose d'un canon 2 coopérant avec un mécanime de mise à feu 3 muni d'un système de visée 4. L'ensemble est associé à une crosse 5 constituée d'une partie arrière 6 et d'une partie avant 7. Cette crosse 5 constitue les moyens de préhension de la carabine et, dans ce sens, présente différents appuis 8, 9, 10 ,11, 12 parmi lesquels on distingue l'appui main droite 8, l'appui main gauche 9, l'appui pommette ou joue droite ou gauche 10, l'appui pectoral droit ou gauche 11 et, finalement, l'appui épaule droite ou gauche 12.

La description et les différentes figures jointes en annexe correspondent, plus exactement, à une carabine pour tireur droitier. Bien entendu, on retrouvera une construction identique dans le cas d'une disposition pour un gaucher, la seule distinction résidant dans la disposition symétrique desdits appuis par rapport au plan médian longitudinal de la carabine 1.

Dans le cadre habituel, la crosse 5, telle que citée ci-dessus, est conçue en bois massif, le plus fréquemment en noyer ou en lamellé-collé de bois durs. Toutefois, quel que soit le mode de réalisation considéré, ces crosses présentent un inconvénient identique, à savoir, le peu de stabilité dimensionnelle provenant, essentiellement, du matériau utilisé.

En effet, les propriétés du bois se modifient sous l'influence de la température et de l'humidité ambiantes. Cette variation se répercute, indéniablement, sur la qualité de l'ancrage du mécanisme de mise à feu au niveau de ladite crosse. Dans le cas idéal, cet ancrage doit être parfait, en ce sens, que le couple de serrage des vis de fixation doit rester stable. Au contraire, si ce n'est pas le cas, le groupement des impacts se déplace en cible, au cours du tir. Dans les cas critiques, où la fixation prend du jeu, on constate, de plus, que la dispersion augmente brusquement. Le tireur a habituellement recours à une clé dynamométrique de serrage avant et pendant le tir, pour remédier à cet inconvénient.

Le bois présente un autre inconvénient, à savoir qu'il joue un rôle d'amortisseur entre le mécanisme de mise à feu et le tireur. Cet amortissement a un effet négatif sur la régularité du tir et les sensations du tireur.

La présente invention a pour but de remédier à l'ensemble de ces inconvénients en substituant à la crosse habituelle, une crosse 5 à structure métallique associée au mécanisme de mise à feu 3. Plus précisément, la partie arrière 6 de cette crosse 5 se présente sous la forme d'une ossature métallique 13 faisant partie intégrante dudit mécanisme de mise à feu 3 et, notamment, de la boîte de culasse 14 de ce dernier.

Une telle caractéristique permet d'accroître notablement la rigidité globale de la carabine 1 et de créer une liaison parfaite comme décrite ci-dessus entre le mécanisme de mise à feu 3 et l'appui à l'épaule droite 12, ce qui correspond à l'axe de réaction de l'arme au moment du tir. Toutes les pièces concernées étant métalliques, on supprime par là même l'influence des conditions météorologiques, ainsi que l'effet d'amortissement rencontré dans les carabines actuelles.

Quant à la partie avant 7 de la crosse 5, traditionnellement en bois, il lui est substitué, selon l'invention, un tube ou profilé métallique 15 de section constante emmanché sur la partie avant 47 de la boîte de culasse 14. L'avantage qui en résulte consiste essentiellement, en une amélioration de l'appui main gauche en position de tir couché, tout en contribuant simultanément, à la rigidité de l'ensemble.

Pour une question de stabilité du tireur, la main, en contact avec la partie avant de la crosse, doit se situer, préférentiellement, au plus près de l'axe du canon et, en particulier, en position couchée. Or, dans cette position, le règlement impose que l'avant-bras gauche forme un angle minimal de trente degrés avec le sol. Pour une question de résistance, la partie avant d'une crosse traditionnelle en bois, présente une forte épaisseur, ce qui amène le point d'appui main gauche le plus proche du canon à une distance de l'ordre de cinquante à soixante millimètres sous celui-ci.

L'utilisation d'un tube ou profilé métallique 15, outre qu'il offre une résistance accrue, va dans le sens d'une amélioration de la stabilité. En effet, le point d'appui main gauche, situé à proximité du canon peut facilement être rapproché de ce dernier, jusqu'à une distance de l'ordre de vingt à vingt cinq millimètres.

A noter que sur le tube ou profilé métallique 15 peut être monté un organe de préhension 16 constituant l'appui main gauche 9 et de forme déterminée en fonction de critères d'ergonomie. Cet organe de préhension 16 est, par ailleurs, prévu coulissant sur ce tube ou profilé métallique 15 qui, quant à lui, est muni d'un système de repérage 17 tel qu'une graduation permettant une reproductibilité de réglage en position de l'organe de préhension 16.

Avantageusement, ce dernier sera prévu du type interchangeable de manière à offrir à l'usager la possibilité de modifier et d'adapter aisément cet appui main gauche 9 à sa morphologie personnelle. De plus, cette interchangeabilité évite l'attribution définitive de la carabine 1 à un seul et unique usager.

Un autre avantage de ce système consiste en ce que la distance entre le point d'appui main gauche et le canon peut être rendue facilement réglable, par exemple, par l'utilisation de cales d'épaisseur. Ceci ayant pour but de compenser les différences de hauteur de cibles qu'on rencontre d'un stand de tir à l'autre, et ce sans que le tireur soit amené à changer sa position.

Un autre avantage consiste en ce qu'une erreur d'usinage ou de modelage de l'organe de préhension 16 évite le remplacement d'une crosse entière particulièrement coûteuse.

Préférentiellement, le tube ou profilé métallique 15 est, également, équipé de moyens de fixation 18 d'une poignée 19 constituant l'appui main gauche 9 en position de tir debout. Une telle poignée 19 a pour intérêt précis de compenser la distance séparant l'axe du canon 2 de la main gauche du tireur, distance existant en raison du blocage du bras gauche sur le thorax. Tout comme l'organe de préhension 16, les formes de cette poignée 19 sont déterminées en fonction de critères d'ergonomie.

On remplacera avantageusement, les deux pièces 16 et 19 par une seule remplissant, alternativement, les deux fonctions.

Des moyens de réglage tridimensionnel 20 permettent à l'usager de déplacer, à volonté, cette poignée 19 afin de trouver la position de tir la meilleure. Selon un mode de réalisation préférentiel, lesdits moyens de règlage 20 sont constitués par un système 21 à double rotule 22,23 venant s'intercaler entre la poignée 19 et les moyens de fixation 18 situés sur le tube ou profilé métallique 15. A noter que lesdits moyens de fixation 18 pourront être prévus coulissants sur ledit tube ou profilé métallique 15. Bien entendu, d'autres modes de réalisation de ces moyens de réglage tridimensionnel 20 sont envisageables.

Avantageusement, la solution de l'interchangeabilité des appuis est reprise, également, au niveau de la partie arrière 6 de la crosse 5. Aussi, retrouve-t-on la possibilité d'adapter, aisément, chacun de ces appuis 8, 10, 11 et 12 à la morphologie d'un ou de plusieurs tireurs.

Notamment, en ce qui concerne l'appui pommette ou joue droite 10, il est monté, de manière amovible, sur le chant supérieur 24 de l'ossature métallique 13. Celle-ci est pourvue de moyens de réglage 25,26 autorisant un déplacement, vertical ou transversal, par rapport au plan médian longitudinal de la carabine, de cet appui pommette ou joue droite 10.

Plus précisément, les moyens de réglage dans le sens vertical 25 sont constitués par une vis de réglage 27 traversant un alésage vertical 28 réalisé dans l'ossature métallique 13 et coopérant avec un embout taraudé 29 d'une pièce de liaison en forme de "T" 30. Ces ouvertures oblongues 32, servent, en fait, au passage d'organes de fixation, tels que des vis, coopérant avec l'appui pommette ou joue droite 10. Celui-ci est conçu, de préférence, en une pièce profilée, soit en matière plastique soit en bois, facilitant son modelage ultérieur. De plus, des graduations présentes sur l'ossature métallique 13 et/ou sur la pièce de liaison en forme de "T" 30 autorisent le repérage en position de cet appui pommette ou joue droite 10.

L'appui main droite 8, assurant la prise de la carabine, sensiblement, sous le mécanisme de mise à feu 3, est rapporté, à l'aide de moyens de fixation amovibles 33 appropriés, audit mécanime de mise à feu 3. Ces moyens de fixation amovibles 33 sont prévus de résistance suffisante de manière à conférer une parfaite stabilité à cet appui main droite 8. L'utilisateur adoptant une position définitive sur la carabine 1 par la première action de son index de main droite sur la queue de détente 48 du mécanisme de mise à feu 3, la forme de cet appui main droite 8 est déterminée au plus près de la morphologie du tireur et, à cet effet, il est conçu préférentiellement, en un matériau qui peut être travaillé aisément, tels que les matériaux synthétiques, notamment, les thermoplastiques et le bois.

L'appui épaule droite 12, dénommé habituellement, par l'homme du métier, plaque de couche, a, plus exactement, pour fonction d'assurer une coopération intime entre la carabine 1 et l'épaule du tireur mais, aussi, un maintien de ladite carabine 1 au moyen d'une prise sous aisselle 34 empêchant tout déplacement éventuel dans le sens longitudinal. Aussi, cet appui épaule droite 12 doit-il être réglable en hauteur et angulairement autour d'un axe vertical 35, fonction que l'on retrouve dans le cadre de la présente invention.

Ainsi, selon un mode de réalisation préférentiel, représenté sur les figures 1, 3 et 4, cet appui épaule droite 12 ou plaque de couche est monté pivotant sur une broche verticale 36 fixée sur l'aile verticale 37 d'une équerre 38. Celle-ci est rapportée, de par son aile horizontale 39, sur le chant inférieur 40 de l'ossature métallique 13 correspondant à la crosse 6.

Plus précisément, ladite plaque de couche 12 comporte, dans son chant vertical avant 41, un évidement 42 de section semi-circulaire ajustée au diamètre 43 de la broche 36. Des moyens de serrage 44 tels que vis ou équivalent, accessibles depuis la zone 45 en contact direct avec le tireur, assurent le blocage axial et angulaire de cet appui épaule droite 12 sur ladite broche 36.

Finalement, l'appui pectoral droit 11 consiste en un cache 46 s'insérant depuis le bas, sur l'ossature métallique 13 et fixé sur l'équerre 38.

Au vu de la description ci-dessus, on constate que chaque appui 8 à 12, quel qu'il soit, est une pièce aisément dissociable de l'ensemble des autres éléments constitutifs de la carabine 1. Ces appuis 8 à 12 peuvent, ainsi, être adaptés, individuellement, à la morphologie du tireur.

Cette caractéristique procure au fabricant la possibilité de proposer, à la base d'un nombre réduit de différents modèles pour chaque appui, une carabine personnalisée et adaptée au mieux de la morphologie de l'acheteur de manière à en garantir un rendement maximum quelles que soient les conditions d'utilisation imposées.

Ce rendement peut encore être optimisé soit par l'usager lui-même, soit par un professionnel, en procédant ultérieurement, au remodelage de chacun des appuis. Toutefois, on notera qu'une erreur d'usinage n'entraine pas, pour autant, des conséquences aussi dramatiques que dans le cas d'une crosse en bois traditionnelle. En effet, chaque appui étant interchangeable, et d'un coût de revient relativement réduit, l'utilisateur sera en mesure de rechercher, sans réel danger, la forme et les dimensions lui offrant les conditions de tir les meilleures.

A noter, également, la possibilité d'utiliser des matériaux synthétiques facilitant l'ajustage de ces appuis.

## Revendications

1. Carabine de tir de précision (1) composée d'un canon (2), d'un mécanisme de mise à feu (3) comportant une boîte de culasse (14), d'un système de visée (4) et d'une crosse (5) formée d'une partie arrière (6) et d'une partie avant (7), caractérisée en ce que :
. la crosse est une structure entièrement métallique dont la boîte de culasse et le mécanislme de mise à feu sont des éléments ;
. la partie arrière (6) comporte une ossature (13) qui est formée d'une seule pièce avec la boîte métallique de culasse (14) du mécanisme de mise à feu (3) ;
. la partie avant (7) est formée d'un profilé métallique (15) fixé par une de ses extrémités à l'avant de la boîte de culasse (14).

2. Carabine de tir de précision (1) selon la revendication 1, caractérisée en ce que, sur la structure entièrement métallique qui constitue la crosse (5), sont rapportés un appui main gauche (9), un appui main droite (8), un appui pommette ou joue droite ou gauche (10), un appui pectoral droit ou gauche (11) et un appui épaule droite ou gauche (12), ces différents appuis étant amovibles et interchangeables.

3. Carabine de tir de précision (1) selon la revendication 2, caractérisée en ce que l'appui main droite ou gauche (9) sur la partie avant (7) de la crosse (5) est constitué par un organe de préhension (16) monté coulissant sur le tube ou profilé métallique (15), ce dernier comportant un système de repérage (17) tel qu'une graduation permettant une reproductibilité dans le positionnement de cet organe de préhension (16) sur ledit tube ou profilé métallique (15).

4. Carabine de tir de précision (1) selon la revendication 2, caractérisée en ce que l'appui main droite ou gauche (9) sur la partie avant (7) de la crosse (5) est formé par une poignée (19) reliée, par l'intermédiaire de moyens de réglage tridimensionnel (20), à des moyens de fixation (18) équipant le tube ou profilé métallique (15).

5. Carabine de tir de précision (1) selon la revendication 4, caractérisée en ce que les moyens de réglage tridimensionnel (20) sont constitués par un système à double rotule (21,22) s'intercalant entre la poignée (19) et lesdits moyens de fixation (18).

6. Carabine de tir de précision (1) selon la revendication 2, caractérisée en ce que l'appui pommette ou joue droite ou gauche (10) est constitué d'une pièce profilée, soit en matière synthétique, soit en bois, rapportée sur le chant supérieur (24) de l'ossature métallique (13) et coopérant avec des moyens de réglage (25,26) logés dans ladite ossature métallique (13) et autorisant son déplacement, verticalement et transversalement par rapport au plan longitudinal de la carabine (1).

7. Carabine de tir de précision (1) selon la revendication 6, caractérisée en ce que les moyens de réglage (25) dans le sens vertical de l'appui pommette ou joue droite ou gauche (10) sont formés par une vis de réglage (27) traversant un alésage vertical (28) réalisé dans l'ossature métallique (13), cette vis de réglage (27) coopérant avec un embout taraudé (29) d'une pièce de liaison en forme de "T" (30) et en ce que les moyens de réglage (26) transversalement par rapport au plan médian longitudinal de la carabine (1) sont constitués par la présence d'ouvertures oblongues (32) servant au passage d'organes de fixation, tels que des vis, coopérant avec ledit appui pommette ou joue droite ou gauche (10).

8. Carabine de tir de précision (1) selon la revendication 2, caractérisée en ce que l'appui de main droite ou gauche (8), situé sensiblement sous le mécanisme de mise à feu (3) est de forme déterminée selon des critères d'ergonomie et rapporté, à l'aide de moyens de fixation amovibles (33), audit mécanisme de mise à feu (3).

9. Carabine de tir de précision (1) selon la revendication 2, caractérisée en ce que l'appui épaule droite ou gauche ou plaque de couche (12) est monté, pivotant, sur une broche verticale (36) fixée sur l'aile verticale (37) d'une équerre (38) rendue solidaire, au niveau de son aile horizontale (39) sur le chant inférieur (40) de l'ossature métallique (13), correspondant à la partie arrière (6) de la crosse (5).

10. Carabine de tir de précision (1) selon les revendications 2 et 9, caractérisée en ce que l'appui pectoral droit ou gauche (11) est formé par un cache (46) s'insérant sur l'ossature métallique (13) et fixé sur l'équerre (38).

## Patentansprüche

1. Präzisionsgewehr (1) mit einem Lauf (2), einem Schlagmechanismus(3) mit einer Schloßkammer (14), einem Visiersystem (4) und einem Schaft (5), welcher aus einem hinteren Teil (6) und einem vorderen Teil (7) gebildet ist, dadurch gekennzeichnet, daß
. der Schaft vollständig eine Metallkonstruktion ist, deren Elemente das Gehäuse und der Schlagmechanismus sind;
. der hintere Teil (6) aus einer Struktur (13) besteht, die einstückig mit der metallischen Schloßkammer (14) des Schlagmechanismus (3) ausgebildet ist;
. der vordere Teil (7) ein Metallprofil (15) aufweist, das über eines seiner Enden vorne an der Kammer (14) befestig ist.

2. Präzisionsgewehr (1) nach Anspruch 1, dadurch gekennzeichnet, daß auf dem Metallgefüge, welches den Schaft (5) bildet, ein Griff für linke Hand (9), ein Griff für rechte Hand (8), eine Auflage für rechte oder linke Backe oder Wange (10), eine Auflage für rechte oder linke Brustseite (11) und eine Auflage für rechte oder linke Schulter (12) aufgesetzt sind, wobei diese verschiedenen Griffe bezw. Auflagen verstellbar und austauschbar sind.

3. Präzisionsgewehr (1) nach Anspruch 2, dadurch gekennzeichnet, daß der Griff für rechte oder linke Hand (9) auf dem vorderen Teil (7) des Schafts (5) durch ein Greiforgan (16) gebildet ist, welches verschiebbar auf dem Rohr oder Metallprofil (15) befestig ist, wobei letzteres eine Vorrichtung zum Festlegen (17), wie eine Skala, aufweist, um ein reproduzierbares Positionieren dieses Greiforgans (16) auf dem Lauf oder dem Metallprofil (15) zu ermöglichen.

4. Präzisionsgewehr (1) nach Anspruch 2, dadurch gekennzeichnet, daß der Griff für rechte oder linke Hand (9) auf dem vorderen Teil (7) des Schafts (5) durch ein Griffstück (19) gebildet ist, welches über eine Vorrichtung zur räumlichen Justierung (20) mit Befestigungsmitteln (18) verbunden ist, welche zum Montieren am Lauf oder am Metallprofil (15) dienen.

5. Präzisionsgewehr (1) nach Anspruch 4, dadurch gekennzeichnet, daß die Vorrichtung zur räumlichen Justierung (20) durch ein Doppelkugelgelenksystem (21, 22) gebildet ist, welches zwischen dem Griffstück (19) und den Befestigungs-mitteln (18) eingefügt ist.

6. Präzisionsgewehr nach Anspruch 2, dadurch gekennzeichnet, daß die Auflage für rechte oder linke Backe oder Wange (10) durch ein Profilstück gebildet ist, das entweder aus Kunststoff oder aus Holz besteht und auf der höher gelegenen Kante (24) der Metallstruktur (13) aufgesetzt ist, um sowohl mit Justiervorrichtungen (25, 26), die in der Metallstruktur (13) untergebracht sind, zusammenzuwirken als auch seine vertikale und transversale Verlagerung in Bezug auf die Längsachse des Gewehrs (1) zu veranlassen.

7. Präzisionsgewehr (1) nach Anspruch 6, dadurch gekennzeichnet, daß die Justiervorrichtung (25) in vertikaler Richtung der Auflage für rechte oder linke Backe oder Wange (10) durch eine Justierschraube (27) gebildet ist, die eine in der Metallstruktur (13) realisierte vertikale Bohrung (28) durchbringt, wobei die Justierschraube (27) mit einem Ansatzstück mit Gewinde (29) eines Verbindungsstückes in Form eines "T" (30) zusammenwirkt und daß die Justiervorrichtung (26) transversal in Bezug auf die mittlere Längsebene des Gewehrs (1) durch Längsöffnungen (32) gebildet ist, welche als Durchgang für Befestigungsorgane, wie Schrauben, dienen, die mit der Auflage für rechte oder linke Wange oder Backe (10) zusammenwirken.

8. Präzisionsgewehr (1) nach Anspruch 2, dadurch gekennzeichnet, daß der Griff für rechte oder linke Hand (8) aufgrund festgelegter ergonomischer Kriterien genau unter dem Schlagmechanismus (3) angeordnet und mittels einer beweglichen Befestigungsvorrichtung (33) an den Schlagmechanismus (3) angesetzt ist.

9. Präzisionsgewehr (1) nach Anspruch 2, dadurch gekennzeichnet, daß die Auflage für rechte oder linke Schulter oder die Schaftkappe (12) schwenkbar auf einer vertikalen Spindel (36) festgelegt ist, welche auf dem vertikalen Flügel (37) eines Winkels (38) befestigt ist, der auf gleicher Höhe über seinen horizontalen Flügel (39) auf der unteren Kante (40) der Metallstruktur (13) paßgenau zum hinteren Teil (6) des Schafts (5) angesetzt ist.

10. Präzisionsgewehr (1) nach Anspruch 2 und 9, dadurch gekennzeichnet, daß die Auflage für rechte oder linke Brustseite (11) durch eine Verkleidung (46) gelbildet ist, die an der Metallstruktur (13) fest angebracht und auf dem Winkel (38) befestig ist.

## Claims

1. Precision firing rifle (1) consisting of a barrel (2), a firing mechanism (3) comprising a breech casing (14), an aiming system (4) and a butt (5) consisting of a rear part (6) and a front part (7), characterised in that:
. the butt is an entirely metal structure, of which the breech casing and the firing mechanism are components;
. the rear part (6) comprises a framework (13) which is integral with the metal breech casing (14) of the firing mechanism (3);
. the front part (7) consists of a metal profiled section (15) attached by one end to the front of the breech casing (14).

2. Precision firing rifle (1) in accordance with Claim 1, characterised in that on the entirely metal structure which constitutes the butt (5), there are a left hand support (9), a right hand support (8), a right or left cheek bone or cheek support (10), a right or left pectoral support (11), and a right or left shoulder support (12), these various supports being detachable and interchangeable.

3. Precision firing rifle (1) in accordance with Claim 2, characterised in that the right or left hand support (9) on the front part (7) of the butt (5) consists of a gripping unit (16) mounted so as to slide on the tube or metal profiled section (15), the latter comprising a reference system (17) such as graduated markings which permit reproducibility of positioning of this gripping unit (16) on the said tube or metal profiled section (15).

4. Precision firing rifle (1) in accordance with Claim 2, characterised in that the right or left hand support (9) on the front part (7) of the butt (5) consists of a handle (19) which is connected by three-dimensional adjustment means (20) to attachment means (18) provided on the tube or metal profiled section (15).

5. Precision firing rifle (1) in accordance with Claim 4, characterised in that the three-dimensional adjustment means (20) consist of a double ball joint (21, 22) which is interposed between the handle (19) and the said attachment means (18).

6. Precision firing rifle (1) in accordance with Claim 2, characterised in that the right or left cheek bone or cheek support (10) consists of a profiled section which is made of either plastics material or wood attached to the upper edge (24) of the metal framework (13), and cooperates with means of adjustment (25, 26) accommodated in the said metal framework (13), thus enabling the support to be displaced vertically and transversely relative to the longitudinal plane of the rifle (1).

7. Precision firing rifle (1) in accordance with Claim 6, characterised in that the means of vertical adjustment (25) of the right or left cheek bone or cheek support (10) consist of an adjustment screw (27) which passes through a vertical bore (28) provided in the metal framework (13), this adjustment screw (27) cooperating with a tapped joining piece of a T-shaped connection piece (30) and in that the adjustment means (26) which are transverse relative to the longitudinal median plane of the rifle (1) consist of oblong apertures (32) which permit the passage of attachment units such as screws, and cooperate with the said right or left cheek bone or cheek support (10).

8. Precision firing rifle (1) in accordance with Claim 2, characterised in that the left or right hand support (8) which is disposed substantially beneath the firing mechanism (3), has a form which is determined by ergonomic criteria, and is connected to the said firing mechanism (3) by removable attachment means (33).

9. Precision firing rifle in accordance with Claim 2, characterised in that the right or left shoulder support or fitting plate (12) is mounted so as to pivot on a vertical spindle (37) which is attached to the vertical leg (37) of an angle bracket (38), of which the horizontal leg (39) is rendered integral with the lower edge (40) of the metal framework (13) corresponding to the rear part (6) of the butt (5).

10. Precision firing rifle (1) in accordance with Claims 2 and 9, characterised in that the right or left pectoral support (46) is in the form of a cover (46) which is connected to the metal framework (13) and is attached to the angle bracket (38).
